# EUROPÄISCHE PATENTANMELDUNG

(11) **EP 1 722 399 A2**
(43) Veröffentlichungstag der Anmeldung: **15.11.2006**
(21) Anmeldenummer: 06001319.0
(22) Anmeldetag: 23.01.2006
(51) Int. Cl.: H01J 61/82, H01J 61/073, H01J 61/36, H01J 61/30

(54) **Hochdruckentladungslampe**

(30) Priorität: 04.03.2005 GB 0504548
(71) Anmelder: Heraeus Noblelight Ltd., Cambridge Cb4 0GQ (GB)
(72) Erfinder: Krönert, Uwe, Prof., 67752 Wolfstein (DE); Woffendin, Jeremy, Cambridge, CB1 9XF (GB); Fletcher, Michael, Cambridge, CB1 8DU (GB)
(74) Vertreter: Kühn, Hans-Christian

(57) **Zusammenfassung**

Die Erfindung betrifft eine Hochdruckentladungslampe mit einem zwei gegenüberliegende Enden aufweisenden, durch einen Hüllkörper aus einem Glas begrenzten Gasraum, wobei an den Enden jeweils eine in den Gasraum ragende Elektrode als Anode und Katode im Gasraum angeordnet ist, wobei zwischen den Elektroden ein Entladungsraum gebildet ist, und besteht darin, dass die beiden Endbereiche des Gasraums mindestens außerhalb des Entladungsraums unterschiedlich ausgebildet sind.

## Beschreibung

Die Erfindung betrifft eine Hochdruckentladungslampe mit einem zwei gegenüberliegende Enden aufweisenden, durch einen Hüllkörper aus einem Glas begrenzten Gasraum, wobei an den Enden jeweils eine in den Gasraum ragende Elektrode als Anode und Katode im Gasraum angeordnet ist, wobei zwischen den Elektroden ein Entladungsraum gebildet ist. Insbesondere betrifft die Erfindung eine als Blitzlampe verwendete Hochdruckentladungslampe.

Hochdruckentladungslampen sind vielfältig bekannt, beispielsweise aus EP 374 679 B1 oder aus EP 1 227 510 A1. Ähnliche Entladungslampen sind beispielsweise auch aus US 5,979,187 bekannt.

Beim Einsatz von Hochdruckentladungslampen als Blitzlampen ergibt sich sehr häufig das Problem, dass im Laufe des Betriebes der Lampen eine Entglasung des Hüllrohres etwa in dessen mittlerem Bereich stattfindet. Dadurch sinkt die Nutzungsdauer der Lampe erheblich.

Es besteht daher die Aufgabe, eine Lampe mit einer im Blitzbetrieb längeren Lebensdauer bereitzustellen.

Die Aufgabe wird durch die Merkmale des Anspruchs 1 gelöst. Vorteilhafte Ausgestaltungen sind in den Unteransprüchen angegeben. Dabei hat es sich gezeigt, dass Entglasungserscheinungen sehr stark zurückgehen, wenn die beiden Endbereiche des Gasraumes mindestens außerhalb des Entladungsraumes unterschiedlich ausgebildet sind. Unter Entladungsraum ist der Raum zwischen Anode und Katode zu verstehen. Unter Gasraum wird der gesamte Raum innerhalb des Hüllkörpers verstanden. Die erfindungsgemäße Hochdruckentladungslampe weist damit eine Asymmetrie in dem Gasraum außerhalb des Entladungsraumes, im Endbereich des Gasraumes, auf. Es wird angenommen, dass durch die räumliche Asymmetrie asymmetrische Strömungsverhältnisse entstehen, die dann zur Verlängerung der Lebensdauer der Lampe beitragen, da die Entglasung im mittleren Bereich des vorzugsweise als beidseitig geschlossenes Rohr ausgebildeten Hüllkörpers insbesondere von Blitzlampen stark verringert wird. Der Hüllkörper ist vorzugsweise aus Quarzglas gebildet, mindestens eine der Elektroden ist vorteilhafterweise zumindest im wesentlichen zylinderförmig ausgebildet. Zweckmäßig ist es, dass der Strömungswiderstand in dem die Anode aufweisenden Endbereich geringer ist als in dem die Katode aufweisenden Endbereich (der Strömungsquerschnitt ist an der Katode kleiner als an der Anode). Der radiale Abstand zwischen Elektrode und Hüllkörper kann an der Anode mindestens etwa 200 µm größer sein als an der Katode. Als vorteilhaft hat es sich auch erwiesen, dass die Anode eine durchgehende Öffnung aufweist, die in den Entladungsraum mündet, wobei vorzugsweise eine nicht parallel, vorzugsweise senkrecht, zur Längsachse verlaufende Bohrung mit einer axialen Bohrung verbunden ist. Des weiteren kann es zweckmäßig sein, dass mindestens eine der Elektroden an ihrem dem zugehörigen Ende des Gasraumes zugewandten Bereich einen gegenüber dem den Entladungsraum zugewandten Bereich verringerten Querschnitt aufweist. Das bedeutet, dass die im wesentlichen zylinderförmig ausgebildete Elektrode an dem Ende, an welchem die Zuleitungselektrode in den Hüllkörper hineinführt, einen geringeren Durchmesser aufweist, da dieser Teil der Elektrode durch die Zuleitungselektrode oder Stromzuführung gebildet ist. Generell ist es auch möglich, dass der radiale Abstand zwischen dem Hüllkörper und mindestens einer Elektrode an ihrem dem zugehörigen Ende des Gasraums zugewandten Bereich größer ist als an dem dem Entladungsraum zugewandten Bereich. Vorteilhafterweise kann der Durchmesser des Hüllkörpers mindestens im Bereich einer Elektrode, vorzugsweise der Katode, verringert sein, wobei der radiale Abstand zur Elektrode verringert wird. Dadurch kann an der Katode der Strömungswiderstand gegenüber dem Bereich der Anode vergrößert werden. Diese Durchmesserverringerung besteht zweckmäßigerweise nicht entlang der gesamten Längsausdehnung der Elektrode, sondem vorzugsweise an ihrem dem Entladungsraum zugewandten Umfangsbereich. Der Kaltfülldruck der Hochdruckentladungslampe beträgt vorzugsweise etwa 1,5 bis 3 bar.

Nachfolgend wird die Erfindung anhand einer Zeichnung näher erläutert. In der Zeichnung zeigt
- Figur 1: eine Ausführungsform der Erfindung
- Figur 2: eine ähnliche Ausführungsform und
- Figur 3: eine weitere Ausführungsform der Erfindung.

In Figur 1 ist eine als Blitzlampe verwendete Hochdruckentladungslampe dargestellt, die einen Hüllkörper 1 aus einem Quarzrohr aufweist. Das Quarzrohr ist an den beiden Enden geschlossen. Durch die geschlossenen Enden ist ein Wolframdraht als Anschlusselektrode 2 hindurchgeführt, Diese ist in dem Quarzglas eingeschmolzen.

Je eine Anschlusselektrode 2 führt zur Anode 3 bzw. Katode 4. Anode 3 und Katode 4 sind im wesentlichen zylinderförmig ausgebildet. Zwischen der Anode 3 und der Katode 4 befindet sich der Entladungsraum. Die Katode weist an ihrem dem Entladungsraum zugewandten Ende einen mit dem Zylinder axial verbundenen Elektrodenkopf 5 auf. Zwischen der Durchführung der Zuleitungselektroden 2 und dem zylindrischen Teil der Anode 3 bzw. der Katode 4 besteht ein Hohlraum 6; 6'. Beide Hohlräume 6; 6' sind in der Ausführung nach Figur 1 etwa gleich groß, während der der Anode 3 zugeordnete Hohlraum 6 in der Ausführungsform nach Figur 2 größer ist als der der Katode 4 zugeordnete Hohlraum 6'. In den Ausführungsfomen nach Figur 1 und 2 weist der Hüllkörper im Bereich der Mantelfläche der zylinderförmigen Katode 4 eine Schrumpfung 7 auf. Dadurch wird der Abstand zwischen der Katode 4 und dem Hüllkörper 1 auf etwa 0,02 mm verringert, während der Abstand zwischen der Anode 3 und dem Hüllkörper 1 etwa 0,25 mm beträgt. Die Schrumpfung erstreckt sich lediglich über den vorderen, dem Entladungsraum zugewandten Bereich der Katode 4. Im wesentlichen durch die Schrumpfung 7 wird eine Asymmetrie des Gasraumes erzeugt, wobei der Strömungswiderstand an der Katode größer ist als an der Anode. Der Kaltfülldruck des Füllgases der Entladungslampe beträgt etwa 2 bar

In der in Figur 3 dargestellten Ausführungsform ist auch im Bereich der Anode 3 eine Schrumpfung 8 angeordnet, so dass auch im Bereich dieser Schrumpfung 8 der Abstand zwischen der Anode 3 und dem Hüllkörper 1 etwa 0,02 mm beträgt. Die Schrumpfung erstreckt sich lediglich über den vorderen, dem Entladungsraum zugewandten Bereich der Anode 3. Durch diesen Bereich weist die Anode 3 eine axiale Bohrung 9 auf, die den Entladungsraum mit einer radialen Bohrung 10 verbindet. Diese radiale Bohrung 10 mündet in den Gasraum zwischen der Schrumpfung 8 und dem der Anode 3 zugeordneten Ende des Gasraumes, so dass eine Art Bypass entsteht. Dadurch ist der Strömungswiderstand an der Anode geringer als an der Katode. Zur Verstärkung dieses Effekts weist der dem Entladungsraum abgewandte Bereich der Anode 3 einen verringerten Durchmesser auf gegenüber dem vorderen, von der Schrumpfung 8 umgebenen Bereich.

## Patentansprüche

1. Hochdruckentladungslampe mit einem zwei gegenüberliegende Enden aufweisenden, durch einen Hüllkörper aus einem Glas begrenzten Gasraum, wobei an den Enden jeweils eine in den Gasraum ragende Elektrode als Anode und Katode im Gasraum angeordnet ist, wobei zwischen den Elektroden ein Entladungsraum gebildet ist, **dadurch gekennzeichnet, dass** die beiden Endbereiche des Gasraums mindestens außerhalb des Entladungsraums unterschiedlich ausgebildet sind.

2. Hochdruckentladungslampe nach Anspruch 1, **dadurch gekennzeichnet, dass** der Hüllkörper als beidseitig geschlossenes Rohr ausgebildet ist.

3. Hochdruckentladungslampe nach Anspruch 1 oder 2, **dadurch gekennzeichnet, dass** der Hüllkörper aus Quarzglas gebildet ist.

4. Hochdruckentladungslampe nach einem der Ansprüche 1 bis 3, **dadurch gekennzeichnet, dass** mindestens eine der Elektroden zylinderförmig ausgebildet ist.

5. Hochdruckentladungslampe nach einem der Ansprüche 1 bis 4, **dadurch gekennzeichnet, dass** der Strömungswiderstand in dem die Anode aufweisenden Endbereich geringer ist als in dem die Katode aufweisenden Endbereich.

6. Hochdruckentladungslampe nach einem der Ansprüche 1 bis 5, **dadurch gekennzeichnet, dass** der radiale Abstand zwischen Elektrode und Hüllkörper an der Anode mindestens etwa 200 µm größer ist als an der Katode.

7. Hochdruckentladungslampe nach einem der Ansprüche 1 bis 6, **dadurch gekennzeichnet, dass** die Anode eine durchgehende Öffnung aufweist, die in den Entladungsraum mündet, wobei vorzugsweise eine nicht parallel zur Längsachse verlaufende Bohrung mit einer axialen Bohrung verbunden ist.

8. Hochdruckentladungslampe nach einem der Ansprüche 1 bis 7, **dadurch gekennzeichnet, dass** mindestens eine Elektrode an ihrem dem zugehörigen Ende des Gasraums zugewandten Bereich einen gegenüber dem dem Entladungsraum zugewandten Bereich verringerten Querschnitt aufweist.

9. Hochdruckentladungslampe nach einem der Ansprüche 1 bis 8, **dadurch gekennzeichnet, dass** der radiale Abstand zwischen dem Hüllkörper und mindestens einer Elektrode an ihrem dem zugehörigen Ende des Gasraums zugewandten Bereich größer ist als an dem dem Entladungsraum zugewandten Bereich.

10. Hochdruckentladungslampe nach einem der Ansprüche 1 bis 9, **dadurch gekennzeichnet, dass** der Durchmesser des Hüllkörpers mindestens im Bereich einer Elektrode, vorzugsweise der Katode, unter Verringerung des radialen Abstandes zur Elektrode verringert ist.

11. Hochdruckentladungslampe nach einem der Ansprüche 1 bis 10, **dadurch gekennzeichnet, dass** der Kaltfülldruck etwa 1.5 bis 3 bar beträgt.
